# EUROPÄISCHE PATENTSCHRIFT

(11) **EP 0 344 631 B1**
(45) Veröffentlichungstag und Bekanntmachung des Hinweises auf die Patenterteilung: **25.03.1992**
(21) Anmeldenummer: 89109496.3
(22) Anmeldetag: 26.05.1989
(51) Int. Cl.: D01G 37/00

(54) **Verfahren und Vorrichtung zum Herabsetzen der Klebrigkeit von Baumwolle**
Method and apparatus for lowering the stickyness of cotton
Procédé et dispositif pour diminuer l'effet de mièlat du coton

(30) Priorität: 03.06.1988 CH 2120/88
(43) Veröffentlichungstag der Anmeldung: 06.12.1989
(73) Patentinhaber: MASCHINENFABRIK RIETER AG, CH-8406 Winterthur (CH)
(72) Erfinder: Waeber, Rene, CH-8400 Winterthur (CH); Demuth, Robert, CH-8309 Nürensdorf (CH); Knabenhans, Fritz, CH-8404 Winterthur (CH); Bachmann, Othmar, CH-8400 Winterthur (CH)

(56) Entgegenhaltungen:
- DE-B- 1 133 286
- DE-C- 175 338
- FR-A- 2 384 041
- GB-A- 433 091

## Beschreibung

Die vorliegende Erfindung betrifft ein Verfahren zur Herabsetzung der Klebrigkeit der Fasern von mit Honigtau verunreinigten Baumwollflocken durch kurzfristige Aufwärmung dieser Flocken sowie eine Vorrichtung zur Durchführung des Verfahrens.

Es ist bekannt, dass Baumwollflocken aus manchen Provinenzen mit mehr oder weniger, Zucker enthaltenden Ausscheidungen von Insekten befallen sind. Diese Zucker enthaltenden Ausscheidungen werden allgemein als Honigtau bezeichnet. Es ist eine Labor-Methode bekannt, mittels welcher man durch Aufwärmung von Baumwollflockenproben in einem Ofen den Honigtau karamelisieren lässt, mit dem Ziel, dabei eine Farbänderung der Baumwolle hervorzurufen, um aus der eintretenden Aenderung der Farbe der Baumwollflocken den Grad der Verunreinigung mit Honigtau zu bestimmen. Dies ist nämlich sehr wichtig, weil bei starkem Befall die Baumwollflocken klebrig werden, und dazu neigen, auf verschiedenen Teilen der Garnherstellungsanlage klebenzubleiben bzw. an Walzen oder anderen drehbaren Organen Wickel zu bilden, was sehr unerwünscht ist, da es zu häufigen Unterbrechungen des Garnherstellungsvorganges führt.

In der europäischen Patentanmeldung 86 102 352.1, Veröffentlichungsnummer 196 449, ist bereits ein Verfahren der eingangs genannten Art vorgeschlagen worden mit dem Ziel, den vorhandenen Honigtau durch kurzfristige Wärmezufuhr in einen nicht klebrigen und brüchigen Zustand zu bringen, ohne jedoch eine Verfärbung der Baumwollflocken zu verursachen, so dass bei der nachfolgenden Bearbeitung die brüchigen Zuckerabscheidungen zerquetscht und entfernt werden können.

Es sind in der genannten europäischen Patentanmeldung auch eine Reihe von Vorrichtungen zur Durchführung dieses Verfahrens vorgeschlagen worden. Dabei zielt die eine Vorrichtung darauf hin, die Faserflocken bereits beim Öffnen der Ballen aufzuheizen, d.h. direkt am Anfang des Garnherstellungsverfahrens. Andere Vorrichtungen dagegen sind für die Behandlung von Faserbändern vor der Strecke gedacht.

Aufgabe der vorliegenden Erfindung ist es daher, ein Verfahren bzw. eine Vorrichtung der eingangs genannten Art zu schaffen, das bzw. die in jedem Behandlungsstadium der Baumwollflocken eingesetzt werden kann, d.h. sowohl beim Ginnen, beim Putzen wie auch vor der Kardierung und vor dem Strecken.

Zur verfahrungsmässigen Lösung dieser Aufgabe ist erfindungsgemäss vorgesehen, dass die Flocken zu einer Fasermatte zusammengepresst werden, dass anschliessend die Faserwatte über mindestens 3 und vorzugsweise 5 sich drehende, die Faserwatte kontinuierlich bewegende und dazwischenklemmende geheizte Walzen geführt wird, sowie dass die Faserwatte anschliessend wieder in Faserflocken aufgelöst wird und die Flocken einer nächstfolgenden, die Faserflocken fördernden oder bearbeitenden Einheit übergeben werden.

Vorrichtungsmässig zeichnet sich die erfindungsgemässe Lösung durch eine Faserspeisevorrichtung aus, mittels welcher die Faserflocken zu einer Faserwatte komprimiert und in diesem Zustand einer darauf folgenden Anzahl beheizbarer Walzen zugespeist werden und, dass nach den Walzen in Laufrichtung der Faserwatte gesehen, ein Faserwatteauflöse- und Einspeisemittel vorgesehen ist, welches die Faserwatte wieder in Flocken auflöst und einer Faserförderung übergibt.

Die erfindungsgemässe Lösung beruht auf der Feststellung, dass die Wärmemenge, die man in einer Faserwatte in der Klemmstelle zwischen zwei beheizbaren Walzen bzw. unmittelbar vor und nach dieser Klemmstelle einbringen kann, weitaus grösser ist als die Wärmemenge, die man in die gleiche Watte einbringen kann, wenn diese Watte lediglich eine beheizte Walze umschlingt. Dies ist nicht nur darauf zurückzuführen, dass in einer Klemmstelle die Faserwatte von beiden Seiten aufgewärmt wird, sondern vielmehr auch darauf, dass die Leitfähigkeit der Watte im komprimierten Zustand infolge der Verringerung der in der Watte enthaltenen Luftmenge höher ist als bei einer auf einer Seite freiliegenden Watte.

Erfindungsgemäss entstehen die besten Ergebnisse, wenn in der Klemmstelle der Walzen die Baumwolle auf eine Dichte von 100 - 400 vorzugsweise etwa 250 kg/m3 komprimiert wird.

Eine besondere bevorzugte Variante des erfindungsgemässen Verfahrens zeichnet sich dadurch aus, dass mindestens ein mindestens zwei Walzen umlaufendes Band verwendet wird, um die Watte gegen mindestens eine weitere beheizte, mit den erstgenannten Walzen Klemmstellen bildende Walze über einen Teil ihrer Oberfläche zu klemmen. Die hierbei erzielte Verbesserung der Wärmeübertragung entsteht deshalb, weil die Länge der Klemmstelle durch das umlaufende Band künstlich vergrössert ist.

Besonders bevorzugt ist auch ein Verfahren, bei dem mindestens eine Oberfläche der Watte, vorzugsweise die obere, mindestens teilweise zum Entweichen von Wasserdampf während des Aufwärmens freigelegt wird. Unterlässt man diesen Vorgang und sorgt man nicht dafür, dass die während des Aufwärmvorganges erzeugte Dämpfe entweichen können, so besteht die Gefahr, dass die Flocken auch nach erfolgter Wärmebehandlung klebrig bleiben.

Bei einer bevorzugten Ausführungsform sind die beheizbaren Walzen in einem vorzugsweise nach oben steigenden Kamin angeordnet, durch welche mittels eines Gebläses eine Luftströmung erfolgt. Hierdurch werden etwaige erzeugte Dämpfe abgesaugt bzw. weggeblasen.

Der Kamin selbst befindet sich vorzugsweise zwischen einem Flockenspeiseschacht und einer die Watte in Flocken auflösende Auflösewalze. Eine derartige Anordnung ermöglicht es, dass die erfindungsgemässe Vorrichtung platzsparend und auf wirtschaftliche Weise in einer bestehenden Kardenspeisung integriert werden kann. Besonders bevorzugte Ausführungen dieser Art einschliesslich Ausführungen, bei denen ein umlaufendes Band zur Verwendung kommt, sind den Unteransprüchen zu entnehmen.

Die Erfindung wird nachfolgend näher erläutert unter Bezugnahme auf Ausführungsbeispiele und die Zeichnung, welche zeigt:
Fig. 1 eine schematische Seitenansicht einer erfindungsgemässen Vorrichtung,
Fig. 2 eine abgewandelte Ausführung der beheizbaren Walzen der Vorrichtung gemäss Fig. 1, und
Fig. 3 eine weitere Ausführungsform von beheizbaren Walzen, die u.a. anstelle der beheizbaren Walzen der Ausführungen gemäss Fig. 1 und 2 benutzt werden kann,
Fig. 4 eine Variante der Vorrichtung von Fig. 1.

Fig. 1 zeigt das untere Teil eines Flockenschachtes 11, so wie er üblicherweise vor einer Karde verwendet wird. Am unteren Ende des in einem Gehäuse 12 angeordneten Schachtes 11 sind zwei Abzugswalzen 13 und 14 angeordnet, wobei die Drehachse der Abzugswalze 14 raumfest angeordnet ist, die Drehachse der Abzugswalze 13 dagegen in Richtung des Pfeils 15 verstellbar ist, um die erwünschte Dicke der Faservorlage oder Flockenwatte einzustellen. Oberhalb der Abzugswalze 13 und im Abstand von der Abzugswalze 14 ist eine weitere drehbare Walze 16 vorgesehen, welche eine Führungsfunktion auf die im Flockenschacht 11 vorhandenen Flocken ausübt. Die durch die Abzugswalzen 13 und 14 erzeugte Faserwatte 17 führt sofort nach den Abzugswalzen 13 und 14 zwischen zwei Abklemmwalzen 18 und 19, die dazu dienen, im Falle einer Unterbrechung des Herstellungsverfahrens die Flockenwatte 17 abzuklemmen und damit die weitere Beförderung der Flocken zu verhindern. Die Abzugswalzen 13 und 14 werden während dieses Vorganges angehalten. Im normalen Betrieb läuft die Faserwatte 17 dann weiter durch einen Ausgangsschlitz 21 am unteren Ende des Flockenschachtgehäuses und über ein Führungsblech 22 zu einer beheizbaren Walzenanordnung. Diese besteht aus fünf einzelnen beheizbaren Walzen 23 bis 27, die in einer Reihe abwechselnd auf beiden Seiten der Flockenwatte angeordnet sind. Alle fünf Walzen werden angetrieben, damit die Faserwatte durch die Walzen hindurchgezogen wird. Wie in Fig. 1 ersichtlich, sind zwischen den fünf Walzen 23 bis 27 vier Klemmstellen 28, 29, 31 und 32 vorgesehen, welche vorzugsweise eine Breite von 4 mm oder weniger aufweisen. Die Flockenwatte hat auf dem Führungsblech 22 vor dem Einlauf in die Klemmstelle 28 eine Dicke von etwa 100 mm. Es entsteht daher im Klemmspalt ein 20 - 25-faches Zusammenpressen der Flockenwatte.

Zwischen den Walzen 23 bis 27 und nach der Walze 27 sind freie Bereiche 33, 34, 35 und 36 der Flockenwatte, wo durch das Aufwärmen erzeugte Dämpfe entweichen können, was durch einen Luftstrom 37 unterstützt wird, welcher von einem Gebläse (nicht gezeigt) erzeugt wird, das beispielsweise am Rohrstutzen 40 angeflanscht sein kann. Dieser befindet sich am oberen Ende eines Kamins 38, in welchem die beheizbare Walzenanordnung untergebracht ist. Der Kamin erstreckt sich in senkrechter Lage zwischen dem Flockenschacht 11 und einer Speiseeinrichtung für eine Karde. Die komprimierte und erwärmte Flockenwatte läuft nach dem Verlassen der letzten Walze 27 über ein Führungsblech 39 zu einer Auflösewalze 41 der Speiseeinrichtung 56. Hier wird die Flockenwatte wieder in einzelne Flocken aufgelöst, welche in eine aufsteigende Leitung 42 geblasen oder gesaugt werden, die schliesslich zu einer nachfolgenden Maschine im Ginn-Prozess oder in der Spinnerei Putzerei führt. Eine Leitung 43 dient dazu, einen Luftstrom tangential in Laufrichtung der Auflösewalze 41 einzulassen, um den pneumatischen Transport der aufgelockerten Flocken in der Leitung 42 zu fördern. Dabei ist die Auflösewalze 41 am unteren Ende einer eine Seitenwand des Kamins 38 bildenden Trennwand 60 vorgesehen.

Fig. 2 zeigt eine abgewandelte Ausführung der beheizbaren Walzenanordnung der Fig. 1, bei der ein umlaufendes Band 44 die drei unterhalb der Flockenwatte angeordneten Walzen 23, 25 und 27 umschlingt. Das Band wird mit der gleichen Geschwindigkeit wie die Umfangsgeschwindigkeit der Walzen 23 bis 27 angetrieben und zwar entweder von den beheizbaren Walzen selbst oder von einer angetriebenen Umlenkwalze 45. Zwei weitere Umlenkwalzen 46 und 47 sowie eine Spannwalze 48 sorgen für einen gleichmässigen Lauf des umlaufenden Bandes bzw. für die erwünschte Bandspannung. Durch das umlaufende Band werden "verlängerte" Klemmstellen 49 und 51 zwischen dem Band und den oberen Walzen 24 bzw. 26 gebildet. Bei dieser Ausführung wird die Bandspannung so gewählt, dass die Watte in den Klemmbereichen 49 bzw. 51 eine Dicke von etwa 4 mm oder weniger aufweist. Das umlaufende Band selbst ist vorzugsweise aus Metall und wird selbst durch die beheizbaren Walzen 23, 25 und 27 aufgeheizt, so dass die Wärmeeinbringung in die Flockenwatte von beiden Seiten erfolgt.

Schliesslich zeigt Fig. 3 eine weitere Möglichkeit, eine Faserwatte im geklemmten Zustand aufzuwärmen. Bei der Ausführung gemäss Fig. 3 sind vier umlaufende beheizbare Walzen 23.1, 24.1, 27.1 und 26.1 vorgesehen. Das umlaufende Band 44 führt über die erste Walze 23.1, unter die Walze 24.1, über die Walze 27.1 und anschliessend über zwei Umlenkrollen 45 und 46. Auch hier ist eine Spannwalze 48 vorgesehen. Oberhalb der beheizbaren Walze 24.1 befindet sich eine weitere beheizbare Walze 26.1, welche mit den Oberflächen der beiden unteren beheizbaren Walzen 23.1 und 27.1 bzw. mit der Oberfläche des auf diesen beiden Walzen aufliegenden umlaufenden Bandes 44 zwei Klemmstellen 28.1 und 32.1 aufweist. Die Flockenwatte läuft über das Führungsblech 22 unterhalb einer statischen Führung 52 durch die Klemmstelle 28.1, entlang einer weiteren statischen Führung 53, über die Oberfläche der beheizten Walze 24.1 und zwar unter Klemmung durch das umlaufende Band 44, an der statischen Führung 54 vorbei, durch die Klemmstelle 32.1 und schliesslich unterhalb einer weiteren statischen Führung 55 zu dem Führungsblech 39. Anschliessend gelangt die aufgewärmte Flockenwatte zu der Auflösewalze 41. Mit dieser Ausführung wird die Flockenwatte mit nur vier beheizbaren Walzen über eine beträchtliche Länge im geklemmten Zustand aufgewärmt. Die statischen Führungen 52 und 55 können auch durch drehbare Führungsrollen 57 und 58 ersetzt werden, bzw. durch ein weiteres umlaufendes Band 59, das um die entsprechenden Führungsrollen 57, 23.1, 24.1, 27.1, 58 und 26.1 geführt ist. Dabei kann die Führungsrolle 57 oder 58 als Spannrolle vorgesehen sein.

Schliesslich muss erwähnt werden, dass die beschriebenen Vorrichtungen beheizbare Walzen benutzen, die bis zu einer Temperatur von etwa 220 C beheizt werden. Die Beheizung kann mit Öl, mit Dampf, mit Strom oder durch jede andere Wärmequelle erfolgen, welche in der Lage ist, die notwendige Wärmemenge in der erforderlichen Zeit abzugeben. Die Flockenwatte bewegt sich durch die Anlage mit einer Geschwindigkeit von zwischen 0,02 m/s und 0,1 m/s. Bei der Verarbeitung von Baumwollsorten, die nicht mit Honigtau befallen sind, kann die Heizung einfach abgeschaltet oder die ganze Vorrichtung umgangen werden.

Die Fig. 4 zeigt insofern eine Variante der Vorrichtung von Fig. 1, indem zwischen dem Kamin 38 und der Speiseeinrichtung 56 noch eine Kühlzone 70 vorgesehen ist, um die erwärmte Faserwatte zwischen zwei Kühl-Förderbändern 71 und 72 zu kühlen.

Die Kühlzone 70 wird durch die eine Trennwand 60.1 und durch die dieser gegenüberliegenden Trennwand 73 vom Kamin 38 und von demjenigen Bereich abgetrennt, welcher die Speiseeinrichtung 56 beinhaltet. Selbstverständlich werden die in Fig. 4 gezeigten Wände 60.1 und 73 von den beiden Stirnseiten ebenfalls abgeschlossen, um einen geschlossenen Raum zu bilden.

Hingegen sind die Stirnwände (nicht gekennzeichnet) mit Lufteintrittsöffnungen (nicht gezeigt) versehen, um eine Luftströmung L einströmen zu lassen, welche, zwecks Kühlung der sich zwischen den Kühl-Förderbändern 71 und 72, befindliche Fasermatte, die aus Gittergeflechten bestehenden Bänder der vorgenannten Förderbänder durchströmt. Die Luftströmung L wird durch einen Saugventilator (nicht gezeigt) erzeugt, welcher an den Anschlussstutzen 74 angeschlossen ist.

Die Förderbänder 71 und 72 sind synchron durch einen einzigen Antrieb (nicht gezeigt) angetrieben und fördern die Faserwatte mit der Ausgangsgeschwindigkeit der Faserwatte in der Klemmstelle 32 zwischen den beiden letzten geheizten Walzen 26 und 27.

Letztlich sind an den Walzen resp. an den Förderbändern Abstreifmesser 75 vorgesehen, um allfällige Honigtauablagerungen abnehmen zu können. Die Messer können auch beheizt werden, um Karamelisierung des daran haftenden Honigtaus zu veranlassen.

## Patentansprüche

1. Verfahren zur Herabsetzung der Klebrigkeit der Fasern von mit Honigtau verunreinigten Baumwollflokken durch kurzfristige Aufwärmung dieser Flocken, dadurch gekennzeichnet, dass die Flocken zu einer Faserwatte (17) zusammengepresst werden, dass anschliessend die Faserwatte (17) über mindestens drei und vorzugsweise fünf sich drehende, die Faserwatte kontinuierlich bewegende und dazwischen klemmende geheizte Walzen (23, 24, 25, 26, 27; 23.1, 24.1, 26.1, 27.1) geführt wird, sowie dass die Faserwatte (17) anschliessend wieder in Faserflocken aufgelöst wird und die Flocken einer nächstfolgenden die Faserflocken fördernden oder bearbeitenden Einheit übergeben werden.

2. Verfahren nach Anspruch 1, dadurch gekennzeichnet, dass mindestens ein über mindestens drei Walzen (23, 25, 27; 23.1, 24.1, 27.1) umlaufendes Band (44) verwendet wird, um die Watte (17) gegen mindestens eine weitere beheizte, mit den erstgenannten Walzen Klemmstellen bildende Walze (24, 26; 26.1) über einen Teil ihrer Oberfläche zu klemmen.

3. Verfahren nach Anspruch 1, dadurch gekennzeichnet, dass mindestens eine Oberfläche der Flockenwatte (17), vorzugsweise die obere, mindestens teilweise zum Entweichen von Wasserdampf während des Aufwärmens freigelegt ist.

4. Vorrichtung zur Durchführung des Verfahrens nach einem der vorhergehenden Ansprüche, gekennzeichnet durch eine Faserspeisevorrichtung (11, 13, 14), mittels welcher die Faserflocken zu einer Faserwatte (17) komprimiert und in diesem Zustand einer darauf folgenden Anzahl beheizbaren Walzen (23, 24, 25, 26, 27; 23.1, 24.1, 26.1, 27.1) zugespeist werden und, dass nach den Walzen, in Laufrichtung der Faserwatte (17) gesehen, ein Faserwatteauflöse- und Einspeisemittel (56) vorgesehen ist, welches die Faserwatte wieder in Flocken auflöst und einer Faserförderung (42) übergibt.

5. Vorrichtung nach Anspruch 4, dadurch gekennzeichnet, dass die Faserspeisevorrichtung (11, 13, 14) einen Flockenspeiseschacht (11) mit mindestens einem Abzugswalzenpaar (13, 14) umfasst, welches an seinem unteren Ende vorgesehen ist.

6. Vorrichtung nach Anspruch 4, dadurch gekennzeichnet, dass die beheizbaren Walzen (23-27; 23.1, 24.1, 26.1, 27.1,) in einem vorzugsweise nach oben steigenden Kamin (38) angeordnet sind, durch welchen mittels eines Gebläses eine Luftströmung erzeugbar ist.

7. Vorrichtung nach Anspruch 5, dadurch gekennzeichnet, dass der Kamin sich zwischen dem Flockenspeiseschacht (11) und einem Faserwatteauflöse- und Einspeisemittel (56) befindet.

8. Vorrichtung nach Anspruch 7, dadurch gekennzeichnet, dass das Faserwatteauflöse- und Einspeisemittel (56) eine Faserwatte-Auflösewalze (41) umfasst.

9. Vorrichtung nach Anspruch 4, dadurch gekennzeichnet, dass die beheizbaren Walzen in einer sich schräg nach unten erstreckenden Reihe angeordnet sind, und dass die Auflösewalze (41) am unteren Ende einer eine Seitenwand des Kamins (38) bildenden Trennwand (60) angeordnet ist.

10. Vorrichtung nach Anspruch 5, dadurch gekennzeichnet, dass die zwei Abzugswalzen (13, 14), welche die Flockenwatte (17) bilden, derart angeordnet sind, dass diese zumindest im wesentlichen in Richtung der Reihe der beheizbaren Walzen (23-27) leiten, und dass eine dritte Walze (16) den beiden Abzugswalzen gegenübersteht und die Faserflocken zu diesen führt.

11. Vorrichtung nach Anspruch 10, dadurch gekennzeichnet, dass ein Abklemmorgan (18) und ein Gegenelement (19), vorzugsweise eine Abklemmwalze und eine Gegenwalze, am unteren Ende des Flockenschachtes (11) nach den Abzugswalzen (13, 14) und auf entgegengesetzten Seiten der Faserwatte angeordnet sind.

12. Vorrichtung nach Anspruch 10 oder 11, dadurch gekennzeichnet, dass ein Führungsblech (22) die Faserwatte von den Abzugswalzen (13, 14) bzw. von den Abklemmorganen (18, 19) zu den beheizbaren Walzen (23-27; 23.1, 24.1, 26.1, 27.1) führt.

13. Vorrichtung nach einem der Ansprüche 11 bis 13 dadurch gekennzeichnet, dass ein Führungsblech (39) die von den beheizbaren Walzen (23-27; 23.1, 24.1, 26.1, 27.1) kommenden Flocken zu der Auflösewalze (41) führt.

14. Vorrichtung nach einem der vorhergehenden Ansprüche 4 bis 13, dadurch gekennzeichnet, dass ein über mindestens zwei Walzen (23, 25, 27; 23.1, 27.1) umlaufendes Band (44) vorgesehen ist, das gegen eine Seite der Flockenwatte presst und diese gegen mindestens eine weitere, den erstgenannten Walzen (23, 25, 27; 23.1, 27.1) gegenüberliegende beheizbare Walze (24, 26; 24.1, 26.1) klemmt.

15. Vorrichtung nach Anspruch 14, dadurch gekennzeichnet, dass das Band (44) aus Metale besteht.

16. Vorrichtung nach Anspruch 13 oder 15, dadurch gekennzeichnet, dass ein weiteres umlaufendes Band vorgesehen ist, das gegen die entgegengesetzte Seite der Flockenwatte (17) presst und um die weitere beheizbare Walze bzw. weiteren beheizbaren Walzen läuft.

17. Vorrichtung nach einem der Ansprüche 4 bis 16, dadurch gekennzeichnet, dass mindestens zwischen den auf der einen Seite der Flockenwatte angeordneten beheizbaren Walzen (24, 26) ein Abstand vorgesehen ist.

18. Verfahren nach Anspruch 1, dadurch gekennzeichnet, dass die Faserflocken nach den beheizten Walzen (23 - 27; 23.1, 24.1, 26.1, 27.1) noch gekühlt werden.

19. Verfahren nach Anspruch 18, dadurch gekennzeichnet, dass die Faserflocken vor der nächstfolgenden Faserflocken fördernden oder bearbeitenden Einheit (56, 42) gekühlt werden.

20. Verfahren nach Anspruch 18 oder 19, dadurch gekennzeichnet, dass die Faserflocken durch einen Luftstrom gekühlt werden.

21. Verfahren nach Anspruch 19, dadurch gekennzeichnet, dass die Faserflocken als Schicht gefördert durch einen die Schicht im wesentlichen senkrecht durchströmenden Luftstrom gekühlt werden.

22. Verfahren nach einem der Ansprüche 18 bis 21, dadurch gekennzeichnet, dass der Luftstrom eine relative Luftfeuchtigkeit aufweist, welche in der Lage ist, Feuchtigkeit aus den Faserflocken aufzunehmen.

23. Vorrichtung nach Anspruch 4, dadurch gekennzeichnet, dass nach den beheizbaren Walzen (23, 24, 25, 26, 27; 23.1, 24.1, 26.1, 27.1) Kühlmittel (70, 71, 72) vorgesehen sind, um die von den beheizbaren Walzen abgegebene Faserwatte zu kühlen.

24. Vorrichtung nach Anspruch 23, dadurch gekennzeichnet, dass die Kühlmittel eine Kühlzone (70) mit zwei übereinander gelagerten, die Faserwatte dazwischen fördernden Kühl-Förderbändern (71, 72) umfasst, welche die Faserwatte an das Faserwatteauflöse- und Einspeisemittel (56) abgeben.

25. Verfahren nach Anspruch 1, dadurch gekennzeichnet, dass die Faserflocken in der Faserflocken fördernden Einheit gekühlt werden.

26. Vorrichtung nach einem der vorhergehenden Ansprüche, dadurch gekennzeichnet, dass an den beheizten Walzen resp. an den Bändern Abstreifmesser (75) vorgesehen sind.

27. Vorrichtung nach Anspruch 26, dadurch gekennzeichnet, dass die Abstreifmesser beheizt sind.

## Claims

1. A method for lowering the stickyness of fibers of cotton flocks contaminated with honeydew by means of heating these flocks over a short time, characterized in that the flocks are compressed to a fiber wadding (17), that subsequently the fiber wadding (17) is guided over at least three and preferably five rotating heated rollers (23, 24, 25, 26, 27; 23.1 24.1, 26.1, 27.1) which continuously move the fiber wadding and nip it, as well that the fiber wadding (17) is subsequently opened to tufts again and that the flocks are transported to a succeeding unit which transports or processes the tufts.

2. A method as claimed in claim 1, characterized in that at least one belt (44) circulating over at least three rollers (23, 25, 27; 23.1, 24.1, 27.1) is applied in order to nip the wadding (17) over a part of its surface against at least one further heated roller (24, 26; 26.1) which forms nips with the first-named rollers.

3. A method as claimed in claim 1, characterized in that at least one surface of the flock wadding (17), preferably the upper surface, is at least partially exposed for the escape of water vapor during heating.

4. An apparatus for implementing the method as claimed in one of the previous claims, characterized in that through a fiber feed device (11, 13, 14), by means of which the tufts are compressed to a fiber wadding (17) and in this condition is fed to a succeeding number of heatable rollers (23, 24, 25, 27; 23.1, 24.1, 26.1, 27.1) and that after the rollers, seen in running direction of the fiber wadding (17), a fiber wadding opening and feed means (56) is provided, which opens the fiber wadding to flocks again and delivers them to a fiber transport (42).

5. An apparatus as claimed in claim 4, characterized in that the fiber feed device (11, 13, 14) comprises a flock feed chute (11) with at least one take-off roller pair (13, 14) which is provided at its lower end.

6. An apparatus as claimed in claim 4, characterized in that the heatable rollers (23 - 27; 23.1, 24.1, 26.1, 27.1) are arranged in a preferably upwards rising chimney (38) in which an airstream can be generated by means of a ventilator.

7. An apparatus as claimed in claim 5, characterized in that the furnace is located between the flock feed chute (11) and a fiber wadding opening and feeding means (56).

8. An apparatus as claimed in claim 7, characterized in that the fiber wadding opening and feeding means (56) comprises a fiber wadding opening roller (41).

9. An apparatus as claimed in claim 4, characterized in that the heatable rollers are arranged in a downward inclined row, and that the opening roller (41) is arranged at the lower end of a parting wall (60) forming a sidewall of the furnace (38).

10. An apparatus as claimed in claim 5, characterized in that the two take-off rollers (13, 14), which form the flock wadding (17), are arranged in such a manner that they at least essentially guide in direction of the row of heatable rollers (23 - 27), and that a third roller (16) faces these two take-off rollers and guides the tufts to them.

11. An apparatus as claimed in claim 10, characterized in that a pinching organ (18) and a counter element (19), preferably a pinch-off roller and a counter roller, are arranged at the lower end of the flock chute (11) after the take-off rollers (13, 14) and on facing sides of the fiber wadding.

12. An apparatus as claimed in claim 10 or 11, characterized in that a guide sheet (22) guides the fiber wadding from the take-off rollers (13, 14) or from the pinch-off organs (18, 19) to the heatable rollers (23 - 27; 23.1, 24.1, 26.1, 27.1).

13. An apparatus as claimed in one of the claims 11 to 13, characterized in that a guide sheet (39) guides the flocks coming from the heatable rollers (23 - 27; 23.1, 24.1, 26.1, 27.1) to the opening roller (41).

14. An apparatus as claimed in one of the previous claims 4 to 13, characterized in that a belt (44) circulating over at least two rollers (23, 25, 27; 23.1, 27.1) is provided, which presses against a side of the flock wadding and nips it against at least one further heatable roller (24, 26; 24.1, 26.1) which is opposite to the first-named rollers (23, 25, 27; 23.1, 27.1).

15. An apparatus as claimed in claim 14, characterized in that the belt (44) is made of metal.

16. An apparatus as claimed in claims 13 or 15, characterized in that a further circulating belt is provided which presses against the opposite side the flock wadding (17) and runs around the further heatable roller or further heatable rollers.

17. An apparatus as claimed in the claims 4 to 16, characterized in that a distance is provided at least between the heatable rollers (24, 26) which are arranged on the one side of the flock wadding.

18. A method as claimed in claim 1, characterized in that the tufts are also cooled after the heated rollers (23 - 27; 23.1, 24.1, 26.1 27.1).

19. A method as claimed in claim 18, characterized in that the tuft are cooled before the succeeding unit (56, 42) which conveys or processes the tufts.

20. A method as claimed in claims 18 or 19, characterized in that the tufts are cooled by an airstream.

21. A method as claimed in claim 19, characterized in that the tufts, conveyed as layer, are cooled by an airstream which flows through the layer essentially vertically.

22. A method as claimed in one of the claims 18 to 21, characterized in that the airstream has a relative air humidity which is capable to accommodate the humidity from the tufts.

23. An apparatus as claimed in claim 4, characterized in that after the heatable rollers (23, 24, 25, 26, 27; 23.1, 24.1, 26.1, 27.1) cooling means (70, 71, 72) are provided in order to cool the fiber wadding given off by the heatable rollers.

24. An apparatus as claimed in claim 23, characterized in that the cooling medium comprises a cooling zone (70) with two superpositioned transporting cooling transport belts (71, 72) which transport the fiber wadding between them and which deliver the fiber wadding to the fiber wadding opening and feeding means (56).

25. A method as claimed in claim 1, characterized in that the tufts are cooled in the unit transporting the tufts.

26. An apparatus as claimed in one of the previous claims, characterized in that stripping knifes (75) are provided on the heated rollers or on the belts.

27. An apparatus as claimed in claim 26, characterized in that the stripping knifes are heated.

## Revendications

1. Procédé pour diminuer l'effet collant des fibres de flocons de coton salies par du miélat par un rechauffement rapide de ces flocons, caractérisé par le fait que les flocons sont rassemblés et pressés en une nappe de fibres (17), qu'ensuite la nappe de fibres (17) est guidée sur au moins trois, de préférence cinq rouleaux chauffés rotatifs (23, 24, 25, 26, 27; 23.1, 24.1, 26.1, 27.1) qui meuvent la nappe de fibres continuellement en la pinçant entre eux, de même que la nappe de fibres (17) est ensuite à nouveau ouverte en flocons de fibres, et que les flocons sont transférés vers une unité suivante transportant ou traitant les flocons de fibres.

2. Procédé selon revendication 1, caractérisé par le fait que l'on utilise au moins une bande (44) circulant au-dessus d'au moins trois rouleaux (23, 25, 27; 23.1, 24.1, 27.1), afin de pincer la nappe (17) contre au moins un autre rouleau chauffé (24, 26; 26.1) formant des lieux de pinçage avec les rouleaux cités en premier, sur une partie de sa surface.

3. Procédé selon revendication 1, caractérisé par le fait qu'au moins une surface de la nappe de flocons (17), de préférence la supérieure, est exposée à l'air au moins partiellement afin de laisser échapper de la vapeur d'eau pendant le rechauffement.

4. Dispositif servant à la réalisation du procédé selon l'une des revendications précédentes, caractérisé par un dispositif d'alimentation de fibres (11, 13, 14) au moyen duquel les flocons de fibres sont comprimés en une nappe de fibres (17), et sont alimentés dans cet état vers un nombre de rouleaux chauffables suivants (23, 24, 25, 26, 27; 23.1, 24.1, 26.1, 27.1), et que, après les rouleaux, vu dans le sens de déplacement de la nappe de fibres (17), un moyen d'ouvraison de nappe de fibres et d'alimentation (56) est prévu, qui ouvre à nouveau la nappe de fibres en flocons et les transfère vers un transport de fibres (42).

5. Dispositif selon revendication 4, caractérisé par le fait que le dispositif d'alimentation de fibres (11, 13, 14) comprend un silo d'alimentation en flocons (11) avec au moins une paire de rouleaux d'extraction (13, 14) qui est prévue dans son extrémité inférieure.

6. Dispositif selon revendication 4, caractérisé par le fait que les rouleaux chauffables (23 - 27; 23.1, 24.1, 26.1, 27.1) sont disposés dans une cheminée de préférence ascendante (38), au travers de laquelle un écoulement d'air peut être produit au moyen d'un ventilateur.

7. Dispositif selon revendication 5, caractérisé par le fait que la cheminée se trouve entre le silo d'alimentation en flocons (11) et un moyen d'ouvraison de nappe de fibres et d'alimentation (56).

8. Dispositif selon revendication 7, caractérisé par le fait que le moyen d'ouvraison de nappe de fibres et d'alimentation (56) comprend un rouleau d'ouvraison de nappe de fibres (41).

9. Dispositif selon revendication 4, caractérisé par le fait que les rouleaux chauffables sont disposés en une rangée s'étendant en biais vers le bas, et que le rouleau d'ouvraison (41) est disposé à l'extrémité inférieure d'une paroi séparatrice (60) formant une paroi latérale de la cheminée (38).

10. Dispositif selon revendication 5, caractérisé par le fait que les deux rouleaux d'extraction (13, 14) formant la nappe de flocons (17) sont disposés de telle manière que ceux-ci la dirigent au moins essentiellement dans le sens de la rangée des rouleaux chauffables (23 - 27), et qu'un troisième rouleau (16) est situé vis-à-vis des deux rouleaux d'extraction, et guide les flocons de fibres vers ceux-ci.

11. Dispositif selon revendication 10, caractérisé par le fait qu'un organe d'enlèvement par pinçage (18) et un contre-élément (19), de préférence un rouleau d'enlèvement par pinçage et un contre-rouleau, sont disposés à l'extrémité inférieure du silo à flocons (11), après les rouleaux d'extraction (13, 14), et à des côtés opposés de la nappe de fibres.

12. Dispositif selon revendication 10 ou 11, caractérisé par le fait qu'une tôle de guidage (22) guide la nappe de fibres depuis les rouleaux d'extraction (13, 14), respectivement des organes d'enlèvement par pinçage (18, 19), vers les rouleaux chauffables (23 - 27; 23.1, 24.1, 26.1, 27.1).

13. Dispositif selon l'une des revendications 11 à 13, caractérisé par le fait qu'une tôle de guidage (39) guide les flocons venant des rouleaux chauffables (23 - 27; 23.1, 24.1, 26.1, 27.1) vers le rouleau d'ouvraison (41).

14. Dispositif selon l'une des revendications précédentes 4 à 13, caractérisé par le fait qu'une bande circulaire (44) est prévue passant sur au moins deux rouleaux (23, 25, 27; 23.1, 27.1) qui presse sur un côté de la nappe de flocons, et pince celle-ci au moins contre un autre rouleau chauffable (24, 26; 24.1, 26.1) situé vis-à-vis des rouleaux cités en premier (23, 25, 27; 23.1, 27.1).

15. Dispositif selon revendication 14, caractérisé par le fait que la bande (44) est constituée de métal

16. Dispositif selon revendication 13 ou 15, caractérisé par le fait qu'une autre bande circulaire est prévue pressant contre le côté opposé de la nappe de flocons (17) et se déroulant autour de l'autre rouleau chauffable, respectivement des autres rouleaux chauffables.

17. Dispositif selon l'une des revendications 4 à 16, caractérisé par le fait qu'une distance est prévue au moins entre les rouleaux chauffables (24, 26) disposés d'un côté de la nappe de flocons.

18. Procédé selon revendication 1, caractérisé par le fait que les flocons de fibres sont encore refroidis après les rouleaux chauffables (23 - 27; 23.1, 24.1, 26.1, 27.1).

19. Procédé selon revendication 18, caractérisé par le fait que les flocons de fibres sont refroidis avant l'unité suivante (56, 42) transportant ou traitant les flocons de fibres

20. Procédé selon revendication 18 ou 19, caractérisé par le fait que les flocons de fibres sont refroidis par un courant d'air

21. Procédé selon revendication 19, caractérisé par le fait que les flocons de fibres, transportés comme une couche, sont refroidis par un courant d'air traversant la couche essentiellement d'une manière perpendiculaire.

22. Procédé selon l'une des revendications 18 à 21, caractérisé par le fait que le courant d'air possède une humidité d'air relative qui est capable d'absorber de l'humidité des flocons de fibres.

23. Dispositif selon revendication 4, caractérisé par le fait que, après les rouleaux chauffables (23, 24, 25, 26, 27; 23.1, 24.1, 26.1, 27.1), des moyens de refroidissement (70, 71, 72) sont prévus afin de refroidir la nappe de fibres délivrée par les rouleaux chauffables.

24. Dispositif selon revendication 23, caractérisé par le fait que le moyen de refroidissement comprend une zone de refroidissement (70) avec deux bandes transporteuses de refroidissement (71, 72), situées l'une au-dessus de l'autre et transportant entre elles la nappe de fibres, bandes transporteuses qui délivrent la nappe de fibres vers le moyen d'ouvraison de nappe de fibres et d'alimentation (56).

25. Procédé selon revendication 1, caractérisé par le fait que les flocons de fibres sont refroidis dans l'unité transportant les flocons de fibres.

26. Dispositif selon l'une des revendications précédentes, caractérisé par le fait que des couteaux racleurs (75) sont prévus sur les rouleaux chauffés, respectivement sur les bandes.

27. Dispositif selon revendication 26, caractérisé par le fait que les couteaux racleurs sont chauffés.
